# FASCICULE DE BREVET EUROPEEN

(11) **EP 3 375 330 B1**
(45) Date de publication et mention de la délivrance du brevet: **29.04.2020**
(21) Numéro de dépôt: 17161485.2
(22) Date de dépôt: 17.03.2017
(51) Int. Cl.: A47F 7/02, A47F 7/024, A47F 11/06

(54) **PRESENTOIR INTERACTIF POUR OBJETS, NOTAMMENT DES MONTRES, OU BIJOUX**
INTERAKTIVE PRÄSENTATIONSVORRICHTUNG FÜR GEGENSTÄNDE, INSBESONDERE ARMBANDUHREN ODER SCHMUCK
INTERACTIVE DISPLAY CASE FOR OBJECTS, IN PARTICULAR WATCHES, OR JEWELLERY

(43) Date de publication de la demande: 19.09.2018
(73) Titulaire: Omega SA, 2502 Biel/Bienne (CH)
(72) Inventeur: Dietlin, Xavier, 1008 Prilly (CH)
(74) Mandataire: Giraud, Eric

(56) Documents cités:
- WO-A1-2005/089597
- CN-U- 204 048 924
- FR-A- 1 350 737
- FR-A1- 2 641 399
- JP-A- 2006 018 786
- US-A- 3 729 839
- US-A1- 2003 209 955
- US-A1- 2006 028 922
- US-A1- 2008 174 215
- US-A1- 2011 260 589
- US-B1- 9 078 531

## Description

### Domaine de l'invention

L'invention concerne un présentoir interactif comportant une pluralité d'objets à présenter fixés sur au moins un support, et un compartiment agencé pour renfermer cette pluralité d'objets à présenter fixés sur au moins un support, ledit compartiment constituant une enceinte fermée accessible par un orifice unique, ledit présentoir comportant des moyens de pilotage agencés pour commander des moyens de manœuvre, lesquels comportent des moyens de transport agencés pour déplacer au moins un dit support de façon à ce qu'un unique objet soit visible à la fois à travers ledit orifice, et ledit présentoir comportant des moyens de commande accessibles à un utilisateur pour la sélection d'un dit objet, et interfacés avec lesdits moyens de pilotage pour commander lesdits moyens de manœuvre pour mettre en concordance ledit support porteur dudit objet sélectionné avec ledit orifice pour la visualisation dudit objet par l'utilisateur.

L'invention concerne encore une vitrine comportant au moins un tel présentoir.

L'invention concerne encore une structure d'exposition de montres comportant au moins une telle vitrine ou au moins un tel présentoir.

L'invention concerne le domaine des dispositifs de présentation d'objets précieux, notamment pour l'horlogerie et la bijouterie.

### Arrière-plan de l'invention

La présentation de produits au public nécessite souvent une proximité en raison de la petite taille des objets, notamment dans le cas de produits d'horlogerie ou de bijouterie, qui sont souvent des objets de grande valeur, et qui peuvent nécessiter des précautions de manipulation.

La présentation dans les commerces ou sur les salons professionnels oblige à montrer le produit, ce qui explique que les vitrines de nuit sont en général dépouillées des objets de grande valeur, difficiles à protéger s'ils sont exposés directement. Il est donc difficile des mettre les produit s en valeurs, pendant de longues plages horaires.

Le document US3729839A au nom de Bourdier décrit une installation permettant à un observateur de voir l'image d'une partie de lui-même combinée successivement à une série d'articles vestimentaires ou accessoires, cette installation permettant à l'observateur d'essayer virtuellement ces articles et de choisir parmi eux sans les porter dans la réalité. L'installation comprend: une structure fixe portant un miroir semi-transparent vertical faisant face à l'observateur, un boîtier monté sur la structure fixe et opposé à l'observateur par rapport au miroir semi-transparent,ce logement ayant une paroi frontale ouverte, un cadre de visée monté coulissant sur la paroi frontale ouverte du boîtier et agencé pour être déplacé de manière réglable sur un emplacement vertical, ce châssis comportant une fenêtre équipée d'une marque de guidage destinée à être placée au niveau de la partie de l'observateur, et un support mobile monté dans le boîtier à l'arrière du cadre de visée, le support mobile, sur lequel est placé une succession d'articles, étant actionné par un système d'entraînement qui fait apparaître les articles successivement, un à la fois, derrière la fenêtre du cadre de visée. Cette invention est applicable pour l'affichage d'objets réels, tels que des lunettes, des perruques, et dans ce cas, l'installation est disposée dans la vitrine d'un magasin.

Le document FR1350737A au nom de Mme Guénard décrit un meuble présentoir sélectif de sécurité pour articles de valeur. L'élément de protection contre les risques de vol par effraction, dont il est muni, est unique et est porté par une ouverture ou baie du meuble derrière laquelle viennent se placer, un à un, à la demande de la personne intéressée mais sans que celle-ci puisse y accéder directement, les différents panneaux porteurs des articles à présenter.

Le document US2003/209955A1 au nom de Canedy décrit un appareil de sécurité de vitrine comprend un boîtier, une plate-forme, un mécanisme élévateur et une fermeture. Le boîtier comprend une section de stockage inférieure et une section d'affichage supérieure disposée au-dessus de la section de stockage. La section de rangement a une paroi extérieure opaque et la section d'affichage a un mur extérieur qui est au moins partiellement transparent. La plate-forme est disposée à l'intérieur du boîtier et comprend une partie généralement horizontale pour supporter les articles à afficher. La plate-forme est sélectivement mobile dans la direction verticale entre une première position, dans laquelle des articles supportés sur la plate-forme sont dans la section d'affichage du boîtier, et une seconde position, dans laquelle tous les articles supportés sur la plate-forme sont dans la section de stockage du boîtier. Le mécanisme élévateur est monté à l'intérieur du boîtier et comprend un actionneur linéaire qui peut être étendu de manière sélective le long d'un axe linéaire entre une position rétractée et une position étendue. L'actionneur linéaire est connecté entre le boîtier et la plate-forme et est positionné de sorte que l'axe de ligne droite soit orienté verticalement.

Le document US2008/174215A1 au nom de Amstutz décrit une vitrine de sécurité comprenant une enceinte comportant une partie de sécurité et une partie d'affichage, une plateforme mobile de la partie de sécurité à la partie d'affichage, un élément de sécurité qui fixe la partie de sécurité, un ressort à gaz qui déplace la plate-forme vers une partie d'affichage, et un ensemble stabilisateur qui stabilise la plate-forme mobile. En option, le ressort à gaz est apparié avec un autre ressort à gaz de sorte que les forces latérales des ressorts sont sensiblement annulées, et les forces verticales sont combinées pour déplacer la plate-forme. L'ensemble de stabilisation peut être un engrenage à pignon et crémaillère comprenant au moins deux pignons engagés par un élément commun qui synchronise la rotation des engrenages pour empêcher la liaison de la plate-forme lorsqu'elle est déplacée. L'élément de sécurité peut comprendre des portes qui se replient sur la partie de sécurité et qui sont engagées sur leurs bords par un élément de verrouillage commun.

Le document US9078531B1 au nom de Medawar décrit une vitrine pour déplacer facilement des objets sur un coffre-fort. La vitrine comprend une première partie d'affichage et une seconde partie sûre. Les parois avant et arrière de la seconde partie sécurisée comportent des premiers panneaux supérieurs qui pivotent pour former la paroi supérieure du coffre-fort. Un mécanisme de levage est monté dans la seconde partie de sécurité pour déplacer les articles de la position d'affichage à la position de sécurité stockée à l'intérieur de la seconde partie de sécurité. Un système de contrôle commande les premiers panneaux supérieurs et le mécanisme de levage.

Le document JP2006 18786A au nom de Kaneko Tomohisa décrit une méthode antivol pour des pierres précieuses, métaux, ou similaires. Afin de ralentir une personne suspecte, en l'obligeant à consacrer une durée plusieurs fois plus longue que celle nécessaire à un vol, à s'immiscer dans un bâtiment, à collecter des pierres, des métaux précieux ou similaires, et à courir loin de là, un boîtier de commande placé dans une table d'exposition reçoit plus tôt un signal de commande d'un dispositif de surveillance ou un capteur antivol placé dans une vitrine d'exposition par l'activation d'un dispositif de surveillance agencé dans le bâtiment, et la boîte de commande active un dispositif d'ouverture/fermeture d'étage pour non seulement conserver en sécurité les pierres précieuses exposées, les métaux précieux ou similaires dans un tiroir de rangement prévu au fond de la table d'exposition en un instant, mais aussi pour masquer à la vue les pierres précieuses et les métaux par des étagères qui se croisent en deux étages supérieur et inférieur au-dessous d'une ouverture du plancher et qui sont entourés d'un matériau absorbant les chocs. L'intrus doit donc passer beaucoup de temps à les trouver et se voit contraint de renoncer au vol.

### Résumé de l'invention

L'invention se propose d'améliorer les conditions d'observation, pour le public, d'un objet précieux de petite taille, et ses conditions de présentation, avec un contenu interactif.

A cet effet, l'invention concerne un présentoir interactif selon la revendication 1.

L'invention concerne encore une vitrine comportant au moins un tel présentoir.

L'invention concerne encore une structure d'exposition de montres comportant au moins une telle vitrine ou au moins un tel présentoir.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en perspective, un présentoir selon l'invention, avec deux volets coulissants, munis d'écrans vidéo, encadrant un orifice dont sort un support muni d'une montre ;
- la figure 2 représente le même présentoir dans une position de fermeture du volet, la montre étant enfermée dans un compartiment qu'obturent ces volets ;
- la figure 3 illustre la structure de ce présentoir, dans la position de la figure 23 ;
- la figure 4 en montre les volets en position d'ouverture, le support muni d'une montre étant encore au fond de l'orifice de présentation ;
- la figure 5 illustre la position de la figure 1, le support saillant à travers l'orifice ;
- la figure 6 illustre la position de la figure 2 ; la figure 7 illustre sous un autre angle la position de la figure 5 ;
- la figure 8 illustre en perspective, volets ôtés, le mécanisme du même présentoir, avec trois supports munis chacun d'une montre et un moteur pour les manœuvrer en translation, un autre moteur étant affecté à la translation des voltes, et un autre moteur encore étant affecté à l'élévation des supports à travers l'orifice, en position de présentation ;
- les figures 10 à 12 illustrent une séquence de manœuvre des supports : descente du support qui était en position de présentation, translation et amenée d'un autre support face à l'orifice de présentation, et enfin élévation de ce dernier support ;
- la figure 13 illustre un volume de sécurité, par des détecteurs, autour de la montre en position de présentation au-dessus des volets,
- la figure 14 est un schéma illustrant, autour de ce volume de sécurité, un volume de commande dans lequel un utilisateur peut commander des manœuvres du présentoir par des mouvements décelés par d'autres capteurs ;
- la figure 15 représente une montre montée sur son support avec une goupille de sécurité ;
- les figures 16 et 17 illustrent ce support dans une position de verrouillage par l'action d'un crochet sur la goupille, et la figure 18 illustre le déverrouillage sous l'action du moteur d'élévation sur un embiellage, et avec une course de sécurité autorisant la libération du crochet ;
- la figure 19 est un schéma des différents circuits de pilotage et de commande du présentoir ;
- la figure 20 illustre la commande de plusieurs présentoirs mis en réseau ;
- la figure 21 illustre la commande et la mise à jour par élément RFID ;
- la figure 22 illustre un agencement mural de plusieurs présentoirs mis en réseau ;
- la figure 23 illustre un présentoir en console monolithique ;
- la figure 24 illustre une vitrine comportant plusieurs présentoirs mis en réseau, derrière une cloison de séparation avec le public, avec des moyens extérieurs de détection pour détecter les mouvements d'une main d'un utilisateur extérieur ;
- la figure 25 représente schématiquement une structure d'exposition de montres comportant une telle vitrine et un tel présentoir.

### Description détaillée des modes de réalisation préférés

L'invention concerne un présentoir 1 interactif comportant un compartiment 2 agencé pour renfermer une pluralité d'objets 10 à présenter, fixés sur au moins un support 3. Ces objets 10 peuvent, non limitativement, être des montres, des bijoux, ou encore d'autres objets précieux.

Le compartiment 2 constitue une enceinte fermée dans sa position de service, accessible par un orifice 4 unique.

Le présentoir 1 comporte des moyens de pilotage 20 qui sont agencés pour commander des moyens de manoeuvre 6, lesquels comportent des moyens de transport 63 agencés pour déplacer au moins un support 3 de façon à ce qu'un unique objet 10 soit visible à la fois à travers l'orifice 4. Le présentoir 1 peut ainsi être animé dans un cycle de présentation de produits.

Et ce présentoir 1 comporte encore des moyens de commande 7 accessibles à un utilisateur pour la sélection d'un objet 10. Ces moyens de commande 7 sont interfacés avec les moyens de pilotage 20, pour commander les moyens de manœuvre 6 pour mettre en concordance le support 3 porteur de l'objet 10 sélectionné avec l'orifice 4 pour la visualisation de cet objet 10 par l'utilisateur.

Un utilisateur peut ainsi demander à voir un objet particulier, et son action sur les moyens de commande permet d'interrompre un éventuel cycle de présentation, soit pour la présentation d'un objet. Les moyens de pilotage 20 sont aussi agencés pour permettre la mise en sécurité d'un objet 10 en cours de présentation, pour prévenir une tentative de saisie de cet objet 10 par une personne du public.

A cet effet, selon l'invention, l'orifice 4 unique est avantageusement obturable par au moins un volet 5. Un tel volet 5 est mobile entre une position de fermeture dans laquelle aucun objet 10 n'est visible, et une position d'ouverture dans laquelle un objet 10 est visible. Les moyens de manoeuvre 6 comportent des moyens d'obturation 65 agencés pour déplacer au moins un volet 5, de façon à ce qu'un unique objet 10 à la fois soit visible à travers l'orifice 4. Les moyens de commande 7 commandent ainsi les moyens de manœuvre 6 pour mettre en concordance le support 3 porteur de l'objet 10 sélectionné avec l'orifice 4 pour la visualisation de l'objet 10par l'utilisateur, quand cet au moins un volet 5 est dans la position d'ouverture.

Dans une réalisation particulière, au moins un volet 5 est porteur de moyens de commande 7, notamment un écran 70 tactile ou similaire, ou est constitué par de tels moyens de commande 7.

Dans une réalisation particulière, au moins un volet 5 est porteur de moyens d'affichage 30, notamment un écran d'affichage, ou est constitué par de tels moyens d'affichage 30.

Dans une réalisation particulière, au moins un volet 5 est porteur de moyens interactifs qui comportent à la fois de tels moyens de commande 7, et de tels moyens d'affichage 30, ou cet au moins un volet est constitués par de tels moyens interactifs.

Dans un mode de réalisation particulier, illustré par les figures, le présentoir 1 comporte un support 3 indépendant pour la réception de chaque objet 10. Le fait d'avoir un support 3 indépendant pour chaque objet 10 autorise un nombre de degrés de liberté supérieur, par exemple en translation selon deux directions perpendiculaires au lieu d'une translation simple, ou autre.

De façon particulière, le présentoir 1 comporte plusieurs volets 5 combinés pour obturer ensemble l'orifice 4, ou à l'inverse pour la dégager entièrement et pour la rendre entièrement visible ainsi que son contenu.

Plus particulièrement, le présentoir 1 comporte des volets 5 coulissants, notamment deux volets 5 coulissants, de part et d'autre de l'orifice 4.

Dans une autre variante non illustrée, le présentoir 1 comporte des volets 5 pivotants, notamment deux volets 5 pivotants, de part et d'autre de l'orifice 4.

Dans une variante, les moyens de manœuvre 6 comportent des moyens de transport 63 agencés pour déplacer de façon synchronisée tous les supports 3.

Dans une autre variante, les moyens de manœuvre 6 comportent des moyens de transport 63 agencés pour déplacer au moins un des supports 3 indépendamment des autres supports 3.

Dans une autre variante encore, les moyens de pilotage 20 commandent les moyens de manœuvre 6 et les moyens de transport 63 agencés pour déplacer, selon le cycle souhaité, soit tous les supports 3de façon synchronisée, soit au moins un des supports 3 indépendamment des autres supports 3.

Dans un mode de réalisation particulier, le présentoir 1 comporte des moyens d'élévation 8 pour déplacer un support 3 en translation, au travers de l'orifice 4, vers l'extérieur du compartiment 2 dans un premier mouvement, et vers l'intérieur du compartiment 2 dans un deuxième mouvement.

Plus particulièrement, les moyens de manœuvre 6 comportent des moyens d'obturation 65 agencés pour déplacer tous les volets 5 ainsi agencés pour obturer ensemble l'orifice 4 ou pour la rendre entièrement visible, et le mouvement des moyens d'élévation 8 est synchronisé avec celui des volets 5, par les moyens de pilotage 20.

Selon l'invention, pour assurer la sécurité des objets présentés, le présentoir 1 comporte des moyens de détection 9 comportant des moyens de détection de sécurité 91, qui sont agencés pour détecter la présence d'une main d'un utilisateur dans un volume de sécurité 11, et qui sont interfacés avec les moyens de pilotage 20, agencés pour démarrer un cycle programmé lors de la survenue d'une détection de présence, ou pour réaliser une manœuvre d'enfermement d'un objet 10 dans le compartiment 2 au travers de l'orifice 4.

Plus particulièrement, ces moyens de détection 9 comportent des moyens de détection de commande 92 qui sont agencés pour détecter les mouvements d'une main d'un utilisateur dans un volume de commande 12 extérieur au volume de sécurité 11, et sont interfacés avec les moyens de commande 7 pour la sélection d'un objet 10 ou pour le lancement d'un cycle programmé selon les mouvements effectués. Un mouvement de la main d'un utilisateur, par exemple de droite à gauche, ou d'avant en arrière, ou de haut en bas, ou inversement, peut ainsi déclencher des visualisations nouvelles de produits ou de présentations audiovisuelles ou similaires.

Dans une variante particulière, au moins un volet 5 comporte de tels moyens de détection de sécurité 91 et/ou de tels moyens de détection de commande 92

Dans une variante avantageuse, le présentoir 1 comporte des moyens d'affichage 30 visuels ou audio-visuels et/ou au moins un écran tactile 70 interfacés avec les moyens de commande 7 et les moyens de pilotage 20 pour le lancement d'un cycle programmé.

Plus particulièrement, au moins un cycle programmé comporte au moins une manœuvre de présentation d'un objet 10 au travers de l'orifice 4.

Plus particulièrement au moins un volet 5 est porteur de moyens d'affichage 30 visuels ou audio-visuels 30 et/ou d'au moins un écran tactile 70.

De préférence, les supports 3 sont adaptés à la présentation de marchandise précieuse et/ou fragile.

Avantageusement, le présentoir 1 comporte, pour chaque support 3 qu'il comporte, des moyens de verrouillage 40 pour immobiliser un objet 10 en position de sécurité.

Dans une variante illustrée, les moyens de verrouillage 40 comportent un déverrouillage mécanique assuré par les moyens d'élévation 8 sur une commande particulière des moyens de pilotage 20 et/ou par manœuvre d'un sélecteur à clé 50.

Les moyens de verrouillage 40 peuvent ainsi manoeuvrer un crochet 32 pour immobiliser une goupille 31 solidaire du support 3, ou similaire; ce crochet 32 peut être commandé par un embiellage 33 en sortie d'un moteur que comportent les moyens d'élévation 8, ou similaire.

De préférence, les moyens d'élévation 8 sont agencés pour déplacer un support 3 entièrement dans l'intérieur du compartiment 2 dans le deuxième mouvement en moins de 200 millisecondes.

L'invention concerne encore une vitrine 100 comportant au moins un tel présentoir 1. Cette vitrine 100 comporte au moins une cloison 110 de séparation entre chaque présentoir 1 et le public, telle que vitrage, grillage, ou autre, et comporte, du côté de la cloison 110 opposé aux présentoirs 1, des moyens extérieurs de détection 109, qui sont agencés pour détecter les mouvements d'une main d'un utilisateur, et sont interfacés avec les moyens de commande 7 pour la sélection d'un objet 10 ou pour le lancement d'un cycle programmé selon les mouvements effectués. Ainsi le public a la possibilité des visualiser des produits et leur présentation, même en-dehors des heures de présence du personnel, ce qui est avantageux, en particulier pour des devantures de magasin, qui peuvent ainsi disposer d'une animation nocturne par exemple, avec la présentation de produits qui peuvent être rapidement enfermés dans des compartiments 2 sécurisés en cas d'effraction ou similaire. Dans une variante particulière, le compartiment 2 est blindé, ainsi que les volets 5 qui assurent sa fermeture.

L'invention concerne encore une structure d'exposition de montres 10 comportant au moins une telle vitrine 100, ou au moins un tel présentoir 1, dont chaque support 3 est agencé pour porter une montre 10.

Les figures illustrent un mode de réalisation particulier et non limitatif de l'invention, où le présentoir 1 comporte deux volets 5 mobiles, qui s'écartent pour présenter un objet 10, notamment mais non limitativement une montre dans l'exemple illustré, ou un bijou, avec un système de sécurité.

Ce présentoir 1 a les fonctionnalités suivantes :
- présenter un objet 10, notamment une montre, sans artifice ;
- sécuriser les objets 10, notamment des montres ;
- pouvoir présenter plusieurs objets 10, par exemple, dans l'exemple illustré trois montres différentes (avec la présentation d'une seule montre, à la fois) ;
- sécuriser la montre qui est posée sur son support, lequel peut comporter classiquement un appui sensiblement annulaire, dit « c-ring » ;
- faire disparaître la montre en resserrant les deux volets.
- offrir un maximum de souplesse d'intégration avec des formes et dispositions très diverses : monolithe, table, tableau mural, ou autre.

Le présentoir 1 selon l'invention présente l'avantage d'une grande polyvalence, qui permet son intégration dans tout type de vitrine.

De nombreuses séquences de présentation de produits sont possibles, aussi bien avec un présentoir 1 indépendant, qu'avec un réseau de plusieurs tels présentoirs 1.

Par exemple, en termes d'interaction, un présentoir indépendant comporte plusieurs écrans, par exemple un écran par volet 5, et présente un film sur chaque écran, ce film tournant en boucle avec une scénographie de mouvements des volets, des écrans et des objets 10, notamment des montres. Si une détection est activée, la montre en cours de présentation est rappelée à l'intérieur du compartiment 2, en même temps qu'un film est lancé. Après quelques secondes, la séquence normale est relancée.

Un visiteur peut également demander un changement de montre ou de présentation vidéo ou similaire grâce au détecteur des mouvements de sa main (notamment droite vers gauche et gauche vers droite).

La mise en réseau de plusieurs présentoirs synchronisés entre eux est particulièrement attrayante. En termes d'interaction, il est alors possible de lancer des animations où les vidéos et les présentations de montres, sont synchronisées. Le visiteur peut également interagir avec l'ensemble grâce au détecteur de mouvement.

Dans le mécanisme illustré, le système est défini par trois mouvements, possédant chacun son propre moteur, et pilotés indépendamment les uns des autres. La synchronisation des mouvements est effectuée par un programme de contrôle au niveau des moyens de pilotage 20. Ces trois mouvements sont ici :
- ouverture/fermeture des volets (mouvement de translation du volet 5)
- montée/descente de la montre au centre (mouvement à came par exemple)
- changement de montre (mouvement de translation du support 3)

Les volets 5 et/ou écrans sont avantageusement recouverts par un verre comportant des films opaques et/ou fumés afin de masquer les bordures des écrans. Les volets et/ou écrans sont sélectionnés pour minimiser la bordure au centre, lorsque les deux volets sont fermés. Avantageusement, afin d'augmenter la fiabilité et diminuer les coûts de production, le mouvement des volets se fait au-dessus d'un autre verre, également muni d'un film opacifiant, sans utiliser de clapet qui viendrait combler les espaces à fleur des volets. Ainsi peu de composants sont en mouvement, et une uniformité visuelle est assurée par les verres.

Le mécanisme d'élévation d'une montre permet ici de la faire saillir d'environ 36 mm, ce qui est suffisant pour sa visualisation, et compatible avec un retrait rapide en cas de tentative de vol.

Les moyens de détection 9 comportent, afin de détecter une intrusion dans le volume de sécurité 11, un agencement de capteurs, notamment infrarouges qui permet de détecter un objet à environ 10cm autour et au-dessus de la montre. En cas de détection, le système fait immédiatement rentrer la montre exposée et referme les volets. En cas de coupure de l'alimentation du système, une réserve d'énergie suffisante permet de faire rentrer la montre et refermer les volets.

Dans tous les cas, le support de montre reste verrouillé mécaniquement à l'ensemble. Il n'est donc pas possible de retirer la montre de son support sans avoir au préalable demandé au module de le libérer (au moyen d'un interrupteur à clé).

Le support de montre 3 est sécurisé : chaque montre est posée sur un appui C-Ring qui est bloqué par un loquet, et qui est déverrouillé sur demande grâce au moteur des moyens d'élévation 8 de la montre au centre. L'appui C-Ring est composé de deux pièces : un plot gainé comprenant une goupille 31 traversante pour le verrouillage sur la mécanique, et une mousse gainée, disponible en deux tailles afin de conférer de l'élasticité à l'ensemble et de s'adapter aussi bien aux montres hommes qu'aux montres dames. Le C-Ring permet la mise en place d'une montre de grandes dimensions. Une fois la montre attachée sur le C-Ring, l'ensemble vient se cliper dans les supports prévus à cet effet, chacun monté sur un guide linéaire vertical. Le verrouillage est assuré par deux crochets 32, prenant chacun sur la goupille 31 du C-Ring. Il n'est alors plus possible de retirer la montre sans actionner les crochets de verrouillage.

Le déverrouillage est effectué par le biais du moteur des moyens d'élévation 8. Pour déverrouiller la montre, le support sort encore selon une course supplémentaire de 6 mm en plus, déplaçant ainsi les crochets et libérant le support de montre. L'activation de ce mécanisme se fait par l'intermédiaire d'un sélecteur à clé 50.

Dans le volume de commande 12 extérieur au volume de sécurité 11, les moyens de détection 9 comportent des moyens de détection de commande 92, en particulier des détecteurs de mouvement. Afin d'interagir avec le système (changement de vidéo, de montre présentée, ou autre) un réseau de capteurs infrarouge, notamment en ligne, permet de détecter à distance un mouvement, notamment de droite à gauche et un mouvement de gauche à droite. Ce réseau de capteur est indépendant du reste du mécanisme et peut de ce fait facilement être déporté, comme dans l'application de la vitrine 100.

L'utilisation d'un séquenceur de carrousel permet de synchroniser plusieurs présentoirs 1 selon l'invention, par exemple avec des liaisons RS485 ou similaire.

La dynamique du système pour lancer une vidéo à partir de la commande est de 0.150 s, ce qui est très bref et presque imperceptible pour l'utilisateur.

Une variante comporte un module de lecture RFID pour déverrouiller et/ou mettre à jour les séquences à l'aide de cartes RFID (badges).

Différentes configurations d'agencement du mécanisme sont possibles :
- agencement mural : plusieurs modules sont fixés contre un mur (ou intégrés dans le mur), et peuvent être synchronisé entre eux ;
- monolithe : un module indépendant est intégré à un monolithe de type console ;
- vitrine interactive : les modules sont placés dans une vitrine de boutique avec interaction possible depuis l'extérieur de la boutique, grâce aux capteurs de mouvement infrarouge.

Le déverrouillage des montres peut être commandé par RFID. Par défaut, le déverrouillage de la montre se fait grâce à la clé. Il est possible de remplacer ce système à clé par un lecteur de carte RFID (sans contact). Le déverrouillage se fait alors simplement par le passage d'un badge proche de la vitrine.

En complément au système de déverrouillage de la montre par RFID, il est également possible pouvoir mettre à jour les séquences par le RFID également, moyennant l'utilisation de cartes RFID appropriées. La gestion de la vitrine se fait par le biais de cartes sans contact.

## Revendications

1. Présentoir (1) interactif comportant une pluralité d'objets (10) à présenter fixés sur au moins un support (3), et un compartiment (2) agencé pour renfermer ladite pluralité d'objets (10) à présenter fixés sur au moins un support (3), ledit compartiment (2) constituant une enceinte fermée accessible par un orifice (4) unique, ledit présentoir (1) comportant des moyens de pilotage (20) agencés pour commander des moyens de manœuvre (6), lesquels comportent des moyens de transport (63) agencés pour déplacer au moins un dit support (3) de façon à ce qu'un unique objet (10) soit visible à la fois à travers ledit orifice (4), et ledit présentoir (1) comportant des moyens de commande (7) accessibles à un utilisateur pour la sélection d'un dit objet (10), et interfacés avec lesdits moyens de pilotage (20) pour commander lesdits moyens de manoeuvre (6) pour mettre en concordance ledit support (3) porteur dudit objet (10) sélectionné avec ledit orifice (4) pour la visualisation dudit objet par l'utilisateur, le présentoir (1) comportant des moyens de détection (9) comportant des moyens de détection de sécurité (91) agencés pour détecter la présence d'une main d'un utilisateur dans un volume de sécurité (11), et interfacés avec lesdits moyens de pilotage (20) agencés pour démarrer un cycle programmé lors de la survenue d'une détection de présence ou une manœuvre d'enfermement d'un dit objet (10) dans ledit compartiment (2) au travers dudit orifice (4), et et ledit orifice (4) unique étant obturable par au moins un volet (5) mobile entre une position de fermeture dans laquelle aucun dit objet (10) n'est visible, et une position d'ouverture dans laquelle un dit objet (10) est visible, les moyens de manoeuvre (6) comportant des moyens d'obturation (65) agencés pour déplacer au moins un dit volet (5), de façon à ce qu'un unique objet (10) soit visible à la fois à travers ledit orifice (4).

2. Présentoir (1) selon la revendication 1, **caractérisé en ce que** au moins un dit volet (5) est porteur de dits moyens de commande (7), ou est constitué par de tels moyens de commande (7).

3. Présentoir (1) selon la revendication 1 ou 2, **caractérisé en ce que** au moins un dit volet (5) est porteur de moyens d'affichage (30), ou est constitué par de tels moyens d'affichage (30).

4. Présentoir (1) selon les revendications 2 et 3, **caractérisé en ce que** au moins un dit volet (5) est porteur de moyens interactifs qui comportent à la fois de tels moyens de commande (7), et de tels moyens d'affichage (30), ou cet au moins un volet (5) est constitués par de tels moyens interactifs.

5. Présentoir (1) selon l'une des revendications 1 à 4, **caractérisé en ce que** ledit présentoir (1) comporte un dit support (3) indépendant pour la réception de chaque dit objet (10).

6. Présentoir (1) selon l'une des revendications 1 à 5, **caractérisé en ce que** ledit présentoir (1) comporte plusieurs dits volets (5) combinés pour obturer ensemble ledit orifice (4) ou pour la rendre entièrement visible.

7. Présentoir (1) selon la revendication 6, **caractérisé en ce que** ledit présentoir (1) comporte deux dits volets (5) coulissants de part et d'autre dudit orifice (4).

8. Présentoir (1) selon la revendication 6, **caractérisé en ce que** ledit présentoir (1) comporte deux dits volets (5) pivotants de part et d'autre dudit orifice (4).

9. Présentoir (1) selon l'une des revendications 1 à 8, **caractérisé en ce que** lesdits moyens de manœuvre (6) comportent des moyens de transport (63) agencés pour déplacer de façon synchronisée tous lesdits supports (3).

10. Présentoir (1) selon l'une des revendications 1 à 8, **caractérisé en ce que** lesdits moyens de manœuvre (6) comportent des moyens de transport (63) agencés pour déplacer au moins un desdits supports (3) indépendamment des autres dits supports (3).

11. Présentoir (1) selon l'une des revendications 1 à 10, **caractérisé en ce que** ledit présentoir (1) comporte des moyens d'élévation (8) pour déplacer un dit support (3) en translation, au travers dudit orifice (4), vers l'extérieur dudit compartiment (2) dans un premier mouvement, et vers l'intérieur dudit compartiment (2) dans un deuxième mouvement.

12. Présentoir (1) selon la revendication 11, **caractérisé en ce que** lesdits moyens de manœuvre (6) comportent des moyens d'obturation (65) agencés pour déplacer tous les dits volets (5) agencés pour obturer ensemble ledit orifice (4) ou pour la rendre entièrement visible, et **en ce que** le mouvement desdits moyens d'élévation (8) est synchronisé avec celui desdits volets (5).

13. Présentoir (1) selon l'une des revendications 1 à 12, **caractérisé en ce que** lesdits moyens de détection (9) comportent des moyens de détection de commande (92) agencés pour détecter les mouvements d'une main d'un utilisateur dans un volume de commande (12) extérieur audit volume de sécurité (11), et sont interfacés avec lesdits moyens de commande (7) pour la sélection d'un dit objet (10) ou pour le lancement d'un cycle programmé selon les mouvements effectués.

14. Présentoir (1) selon l'une des revendications 1 à 13, **caractérisé en ce que** ledit présentoir (1) comporte des moyens d'affichage (30) visuels ou audio-visuels et/ou au moins un écran tactile (70) interfacés avec lesdits moyens de commande (7) et lesdits moyens de pilotage (20) pour le lancement d'un cycle programmé.

15. Présentoir (1) selon la revendication 14, **caractérisé en ce qu'**au moins un dit cycle programmé comporte au moins une manœuvre de présentation d'un dit objet (10) au travers dudit orifice (4).

16. Présentoir (1) selon l'une des revendications 1 à 15, **caractérisé en ce que** ledit présentoir (1) comporte, pour chaque dit support (3) qu'il comporte, des moyens de verrouillage (40) pour immobiliser un dit objet (10) en position de sécurité.

17. Présentoir (1) selon les revendications 11 et 16, **caractérisé en ce que** lesdits moyens de verrouillage (40) comportent un déverrouillage mécanique assuré par lesdits moyens d'élévation (8) sur une commande particulière desdits moyens de pilotage (20) et/ou par manœuvre d'un sélecteur à clé (50).

18. Présentoir (1) selon la revendication 11 ou 12, et l'une des revendications 1 à 17, **caractérisé en ce que** lesdits moyens d'élévation (8) sont agencés pour déplacer un dit support (3) entièrement dans l'intérieur dudit compartiment (2) dans ledit deuxième mouvement en moins de 200 millisecondes.

19. Vitrine (100) comportant au moins un présentoir (1) selon l'une des revendications 1 à 18, **caractérisé en ce que** ladite vitrine (100) comporte au moins une cloison (110) de séparation entre chaque dit présentoir (1) et le public, et comporte, du côté de ladite cloison (110) opposé auxdits présentoirs (1), des moyens extérieurs de détection (109) agencés pour détecter les mouvements d'une main d'un utilisateur, et interfacés avec lesdits moyens de commande (7) pour la sélection d'un dit objet (10) ou pour le lancement d'un cycle programmé selon les mouvements effectués.

20. Structure d'exposition de montres (10) comportant au moins une vitrine (100) selon la revendication 19 ou au moins un présentoir (1) selon l'une des revendications 1 à 20, dont chaque dit support (3) est agencé pour porter une montre (10).

## Patentansprüche

1. Interaktive Anzeige (1), umfassend mehrere an mindestens einem Träger (3) befestigte zu präsentierende Gegenstände (10) und ein Fach (2), das dazu vorgesehen ist, die mehreren an mindestens einem Träger (3) befestigten zu präsentierenden Gegenstände (10) zu umschließen, wobei das Fach (2) einen geschlossenen Behälter bildet, der durch eine einzelne Öffnung (4) zugänglich ist, wobei die Anzeige (1) Steuerungsmittel (20) umfasst, die dazu vorgesehen sind, Betätigungsmittel (6) zu steuern, welche Transportmittel (63) umfassen, die so angeordnet sind, dass sie mindestens einen Träger (3) derart versetzen, dass durch die Öffnung (4) nur ein einziger Gegenstand (10) auf einmal sichtbar ist, wobei die Anzeige (1) Bedienmittel (7) umfasst, die für einen Benutzer zugänglich sind, um einen Gegenstand (10) auswählen zu können, und die mit den Steuerungsmitteln (20) zum Steuern der Betätigungsmittel (6) eine Schnittstelle bilden, um den Träger (3), der den ausgewählten Gegenstand (10) trägt, auf die Öffnung (4) auszurichten, damit der Gegenstand für den Benutzer sichtbar ist, wobei die Anzeige (1) Erfassungsmittel (9) mit Sicherheitserfassungsmitteln (91) umfasst, die so angeordnet sind, dass sie die Anwesenheit einer Hand eines Benutzers innerhalb eines Sicherheitsvolumens (11) erfassen und eine Schnittstelle bilden mit den Steuerungsmitteln (20), die dazu vorgesehen sind, einen programmierten Zyklus beim Auftreten einer Anwesenheitserfassung oder einen Wegschließvorgang eines Gegenstands (10) in dem Fach (2) durch die Öffnung (4) hindurch auszulösen, wobei die einzelne Öffnung (4) durch mindestens eine Klappe (5) verschließbar ist, die zwischen einer geschlossenen Position, in der kein Gegenstand (10) sichtbar ist, und einer geöffneten Position, in der ein Gegenstand (10) sichtbar ist, beweglich ist, wobei die Betätigungsmittel (6) Verschlussmittel (65) enthalten, die dazu vorgesehen sind, die mindestens eine Klappe (5) so zu versetzen, dass durch die Öffnung (4) nur ein einziger Gegenstand (10) auf einmal sichtbar ist.

2. Anzeige (1) nach Anspruch 1, **dadurch gekennzeichnet, dass** mindestens eine Klappe (5) die Bedienmittel (7) trägt oder durch solche Bedienmittel (7) gebildet ist.

3. Anzeige (1) nach Anspruch 1 oder 2, **dadurch gekennzeichnet, dass** mindestens eine Klappe (5) Anzeigemittel (30) trägt oder durch solche Anzeigemittel (30) gebildet ist.

4. Anzeige (1) nach den Ansprüchen 2 und 3, **dadurch gekennzeichnet, dass** mindestens eine Klappe (5) interaktive Mittel trägt, die sowohl solche Bedienmittel (7) als auch solche Anzeigemittel (30) umfassen, oder dass mindestens eine Klappe (5) durch solche interaktiven Mittel gebildet ist.

5. Anzeige (1) nach einem der Ansprüche 1 bis 4, **dadurch gekennzeichnet, dass** die Anzeige (1) einen unabhängigen Träger (3) für die Aufnahme jedes Gegenstands (10) aufweist.

6. Anzeige (1) nach einem der Ansprüche 1 bis 5, **dadurch gekennzeichnet, dass** die Anzeige (1) mehrere Klappen (5) umfasst, die kombiniert sind, um zusammen die Öffnung (4) zu verschließen oder sie vollständig sichtbar zu machen.

7. Anzeige (1) nach Anspruch 6, **dadurch gekennzeichnet, dass** die Anzeige (1) zwei Klappen (5) umfasst, die beiderseits der Öffnung (4) verschiebbar sind.

8. Anzeige (1) nach Anspruch 6, **dadurch gekennzeichnet, dass** die Anzeige (1) zwei Klappen (5) umfasst, die beiderseits der Öffnung (4) schwenkbar sind.

9. Anzeige (1) nach einem der Ansprüche 1 bis 8, **dadurch gekennzeichnet, dass** die Betätigungsmittel (6) Transportmittel (63) umfassen, die dazu vorgesehen sind, alle Träger (3) synchron zu versetzen.

10. Anzeige (1) nach einem der Ansprüche 1 bis 8, **dadurch gekennzeichnet, dass** die Betätigungsmittel (6) Transportmittel (63) umfassen, die dazu vorgesehen sind, mindestens einen der Träger (3) unabhängig von den anderen Trägern (3) zu verlagern.

11. Anzeige (1) nach einem der Ansprüche 1 bis 10, **dadurch gekennzeichnet, dass** die Anzeige (1) Hebemittel (8) umfasst, um einen Träger (3) mit einer ersten Bewegung translatorisch durch die Öffnung (4) in die äußere Umgebung des Fachs (2) und mit einer zweiten Bewegung translatorisch durch die Öffnung (4) in das Innere des Fachs (2) zu versetzen.

12. Anzeige (1) nach Anspruch 11, **dadurch gekennzeichnet, dass** die Betätigungsmittel (6) Verschlussmittel (65) umfassen, die dazu vorgesehen sind, sämtliche Klappen (5), die so angeordnet sind, dass sie gemeinsam die Öffnung (4) verschließen oder vollständig sichtbar machen, zu versetzen, und dass die Bewegung der Hebemittel (8) mit jener der Klappen (5) synchron erfolgt.

13. Anzeige (1) nach einem der Ansprüche 1 bis 12, **dadurch gekennzeichnet, dass** die Erfassungsmittel (9) Steuererfassungsmittel (92) umfassen, die so angeordnet sind, dass sie die Bewegungen einer Hand eines Benutzers innerhalb eines Steuervolumens (12) außerhalb des Sicherheitsvolumens (11) erfassen, und mit den Bedienmitteln (7) zum Auswählen eines Gegenstands (10) oder zum Auslösen eines programmierten Zyklus entsprechend der ausgeführten Bewegungen eine Schnittstelle bilden.

14. Anzeige (1) nach einem der Ansprüche 1 bis 13, **dadurch gekennzeichnet, dass** die Anzeige (1) visuelle oder audiovisuelle Anzeigemittel (30) und/oder mindestens einen Touch-Screen (70) umfasst, die mit den Bedienmitteln (7) und den Steuerungsmitteln (20) zum Auslösen eines programmierten Zyklus eine Schnittstelle bilden.

15. Anzeige (1) nach Anspruch 14, **dadurch gekennzeichnet, dass** mindestens ein programmierter Zyklus mindestens eine Betätigung zum Präsentieren eines Gegenstands (10) durch die Öffnung (4) hindurch umfasst.

16. Anzeige (1) nach einem der Ansprüche 1 bis 15, **dadurch gekennzeichnet, dass** die Anzeige (1) für jeden Träger (3), den sie enthält, Verriegelungsmittel (40) umfasst, um den Gegenstand (10) in einer Sicherungsposition zu fixieren.

17. Anzeige (1) nach den Ansprüchen 11 und 16, **dadurch gekennzeichnet, dass** die Verriegelungsmittel (40) eine mechanische Entriegelung umfassen, die durch die Hebemittel (8) bei einem bestimmten Steuerbefehl der Steuerungsmittel (20) und/oder durch eine Betätigung eines Schlüsselwählers (50) gewährleistet ist.

18. Anzeige (1) nach Anspruch 11 oder 12 und einem der Ansprüche 1 bis 17, **dadurch gekennzeichnet, dass** die Hebemittel (8) dazu vorgesehen sind, einen Träger (3) mit der zweiten Bewegung in weniger als 200 Millisekunden vollständig in das Innere des Fachs (2) zu versetzen.

19. Vitrine (100), umfassend mindestens eine Anzeige (1) nach einem der Ansprüche 1 bis 18, **dadurch gekennzeichnet, dass** die Vitrine (100) mindestens eine Trennwand (110) zwischen jeder Anzeige (1) und dem Publikum umfasst und auf der Seite der Trennwand (110) gegenüber den Anzeigen (1) externe Erfassungsmittel (109) aufweist, die so angeordnet sind, dass sie Bewegungen einer Hand eines Benutzers erfassen, und mit den Bedienmitteln (7) zum Auswählen eines Gegenstands (10) oder zum Auslösen eines programmierten Zyklus entsprechend der ausgeführten Bewegungen eine Schnittstelle bilden.

20. Aufbau zum Ausstellen von Uhren (10), umfassend mindestens eine Vitrine (100) nach Anspruch 19 oder mindestens eine Anzeige (1) nach einem der Ansprüche 1 bis 20, wobei jeder Träger (3) dazu vorgesehen ist, eine Uhr (10) zu tragen.

## Claims

1. Interactive display stand (1) comprising a plurality of objects (10) to be displayed, secured to at least one support (3), and a compartment (2) arranged to contain said plurality of objects (10) to be displayed, secured to at least one support (3), said compartment (2) forming an enclosed housing accessible through a single orifice (4), said display stand (1) comprising drive means (20) arranged to control operating means (6), which comprise transporting means (63) arranged to move at least one said support (3), such that a single object (10) is visible at a time through said orifice (4), and said display stand (1) comprising control means (7) accessible to a user for selection of a said object (10), and interfaced with said drive means (20), to control said operating means (6) in order to align said support (3) bearing said selected object (10) with said orifice (4), to allow the user to view said object, the display stand (1) comprising detection means (9) comprising security detection means (91), arranged to detect the presence of a user's hand within a security space (11), and interfaced with said drive means (20) arranged to start a programmed cycle when said presence is detected, or to effect the locking of a said object (10) within said compartment (2) through said orifice (4), and said single orifice (4) being closable by at least one shutter panel (5) movable between a closure position wherein no said object (10) is visible, and an open position wherein one said object (10) is visible, the operating means (6) including closure means (65) arranged to move at least one said shutter panel (5), such that only one said object (10) is visible at a time through said orifice (4).

2. Display stand (1) according to claim 1, **characterized in that** at least one said shutter panel (5) carries said control means (7), or is formed by said control means (7).

3. Display stand (1) according to claim 1 or 2, **characterized in that** at least one said shutter panel (5) carries display means (30), or is formed by said display means (30).

4. Display stand (1) according to claims 2 and 3, **characterized in that** at least one said shutter panel (5) carries interactive means that include both said control means (7) and said display means (30), or said at least one shutter panel (5) is formed by said interactive means.

5. Display stand (1) according to one of claims 1 to 4, **characterized in that** said display stand (1) includes one said independent support (3) for reception of each said object (10).

6. Display stand (1) according to one of claims 1 to 5, **characterized in that** said display stand (1) includes several said shutter panels (5) combined to close said orifice (4) together or to make said orifice entirely visible.

7. Display stand (1) according to claim 6, **characterized in that** said display stand (1) includes two said sliding shutter panels (5) on either side of said orifice (4).

8. Display stand (1) according to claim 6, **characterized in that** said display stand (1) includes two said pivoting shutter panels (5) on either side of said orifice (4).

9. Display stand (1) according to one of claims 1 to 8, **characterized in that** said operating means (6) comprise transporting means (63) arranged to move all said supports (3) in a synchronized manner.

10. Display stand (1) according to one of claims 1 to 8, **characterized in that** said operating means (6) comprise transporting means (63) arranged to move at least one of said supports (3) independently of the other said supports (3).

11. Display stand (1) according to one of claims 1 to 10, **characterized in that** said display stand (1) includes elevation means (8) for moving one said support (3) in translation, through said orifice (4), outwardly of said compartment (2) in a first motion, and inwardly of said compartment (2) in a second motion.

12. Display stand (1) according to claim 11, **characterized in that** said operating means (6) comprise closure means (65) arranged to move all said shutter panels (5) arranged to close said orifice (4) together, or to make said orifice completely visible, and **in that** the motion of said elevation means (8) is synchronized with that of said shutter panels (5).

13. Display stand (1) according to one of claims 1 to 12, **characterized in that** said detection means (9) include command detection means (92) arranged to detect a user's hand movements within a control space (12) outside said security space (11), and are interfaced with said control means (7) for selection of a said object (10) or for starting a programmed cycle according to the movements made.

14. Display stand (1) according to one of claims 1 to 13, **characterized in that** said display stand (1) includes visual or audio-visual display means (30) and/or at least one touch screen (70) interfaced with said control means (7) and said drive means (20) for starting a programmed cycle.

15. Display stand (1) according to claim 14, **characterized in that** at least one said programmed cycle includes at least one operation for displaying a said object (10) through said orifice (4).

16. Display stand (1) according to one of claims 1 to 15, **characterized in that** said display stand (1) includes, for each said support (3) comprised therein, locking means (40) for immobilising a said object (10) in a security position.

17. Display stand (1) according to claims 11 and 16, **characterized in that** said locking means (40) comprise mechanical unlocking performed by said elevation means (8) upon a particular command of said drive means (20) and/or by operation of a key selector (50).

18. Display stand (1) according to claim 11 or 12, and according to one of claims 1 to 17, **characterized in that** said elevation means (8) are arranged to move a said support (3) completely inside said compartment (2) in said second motion in less than 200 milliseconds.

19. Display case (100) comprising at least one display stand (1) according to one of claims 1 to 18, **characterized in that** said display case (100) includes at least one partition (110) separating each said display stand (1) from the public, and includes, on the opposite side of said partition (110) to said display stands (1), external detection means (109) arranged to detect a user's hand movements, and interfaced with said control means (7) for selection of a said object (10) or for starting a programmed cycle according to the movements made.

20. Watch display structure (10) comprising at least one display case (100) according to claim 19 or at least one display stand (1) according to one of claims 1 to 20, wherein each said support (3) is arranged to carry a watch (10).
